# EUROPÄISCHE PATENTSCHRIFT

(11) **EP 0 868 238 B1**
(45) Veröffentlichungstag und Bekanntmachung des Hinweises auf die Patenterteilung: **30.05.2001**
(21) Anmeldenummer: 96941052.1
(22) Anmeldetag: 29.11.1996
(51) Int. Cl.: B22D 11/04

(54) **STRANGGIESSKOKILLE**
CONTINUOUS CASTING DIE
COQUILLE DE COULEE CONTINUE

(30) Priorität: 22.12.1995 LU 88689
(43) Veröffentlichungstag der Anmeldung: 07.10.1998
(73) Patentinhaber: PAUL WURTH S.A., 1122 Luxembourg (LU)
(72) Erfinder: LONARDI, Emile, L-4945 Bascharage (LU); ANDONOV, Radomir, L-8215 Mamer (LU); STOMP, Hubert, L-2545 Howald (LU); PETRY, Rudy, L-5372 Muensbach (LU); KAELL, Norbert, L-4625 Differdange (LU); KLEPPER, Guy, L-3561 Dudelange (LU)
(74) Vertreter: Schmitt, Armand
(86) Internationale Anmeldenummer: EP9605284
(87) Internationale Veröffentlichungsnummer: WO9723317

(56) Entgegenhaltungen:
- WO-A-95/03904
- CH-A- 679 380
- DE-A- 3 235 673
- DE-C- 747 977
- FR-A- 1 450 175
- FR-A- 1 479 815
- US-A- 2 835 940
- PATENT ABSTRACTS OF JAPAN vol. 009, no. 046 (M-360), 27 February 1985 & JP 59 185551 A (OOSAKA FUJI KOGYO KK), 22 October 1984,
- PATENT ABSTRACTS OF JAPAN vol. 008, no. 270 (M-344), 11 December 1984 & JP 59 141348 A (KUROKI KOGYOSHO:KK), 14 August 1984,

## Beschreibung

Die Erfindung betrifft eine Kokille für das Stranggießen von Metallen, insbesondere Stahl.

In Stranggießanlagen werden sowohl Rohrkokillen als auch Plattenkokillen eingesetzt. Rohrkokillen werden hauptsächlich für das Gießen von Knüppel-,

Bloom- und Rundsträngen benutzt. Plattenkokillen haben sich dagegen vor allem für das Gießen von Brammen durchgesetzt.

Bekannte Rohrkokillen weisen ein einteiliges Kupferrohr auf, das einen Gießkanal mit quadratischem, rechteckigem oder kreisrundem Querschnitt ausbildet. Dieses Kupferrohr ist von einem Wasserleitmantel umgeben und in ein Kühlkasten eingebaut.

Bei bekannten Plattenkokillen wird ein Gießkanal mit rechteckigem Querschnitt durch vier Formplatten aus Kupfer gebildet. Jede dieser vier Formplatten ist auf einer Stützplatte befestigt und weist einen separaten Kühlkasten auf, der über flexible Leitungen mit Kühlwasser versorgt wird. Um die Stützplatten ist ein schwerer Tragrahmen angeordnet. Anpreßmittel, wie z.B. hydraulische Zylinder oder Gewindespindeln, stützen sich auf diesem Tragrahmen und den Stützplatten ab und pressen die vier Formplatten fest aneinander. Eine solche Plattenkokille ist zum Beispiel in der DE 3235673 beschrieben. Aus der US 2,835,940 ist eine Plattenkokille bekannt, in der die Formplatten mittels Gewindestangen verspannt sind und über ein "Nut und Feder"-System an ihren Längskanten ineinandergreifen.

Plattenkokillen der beschriebenen Bauarten werden meistens für das Gießen von Strängen mit rechteckigem Querschnitt mit einem Verhältnis Länge zur Breite größer als vier zu eins eingesetzt. Sie können jedoch auch anstelle von Rohrkokillen für das Gießen von Knüppel- und Bloomsträngen eingesetzt werden. Hierbei haben Plattenkokillen gegenüber Rohrkokillen den Vorteil, daß Formplatten einfacher und billiger herzustellen sind als ein einstückiges Gießrohr. Weiterhin können verschlissene Formplatten einfacher nachbearbeitet werden als verschlissene Rohrkokillen. Rohrkokillen für Knüppel- und Bloomstränge brauchen dagegen weder einen schweren Tragrahmen, noch Stützplatten zum Abstützen der Formplatten und sind deshalb viel leichter und vor allem kompakter als vergleichbare Plattenkokillen.

Aus der FR 1479815 ist eine Plattenkokille mit quadratischem Querschnitt bekannt. In dieser Plattenkokille wird der Gießkanal durch Formplatten und spezielle Eckprofile ausgebildet. Formplatten und Eckprofile sind über ein "Nut und Feder"-System zusammengesetzt und als Einheit in ein rohrförmiges, metallisches Gehäuse eingesetzt. Dieses Gehäuse kann mit einer Schwingvorrichtung verbunden werden.

Sowohl Rohrkokillen als auch Plattenkokillen werden in Gießrichtung oszilliert. Diese Schwingungen der Kokille können zum Beispiel eine Frequenz von bis zu 500 Schwingungen pro Minute und eine Amplitude von über 10 mm haben, wobei die schwingende Masse mehrere Tonnen ausmachen kann. Das Oszillieren der Kokille erfordert demnach einen sehr hohen Leistungsaufwand. Hieraus ergibt sich, daß es wünschenswert ist die schwingende Masse möglichst klein zu halten.

Eine klassische Schwingvorrichtung umfaßt einen Schwingtisch auf dem die gesamte Rohrkokille oder Plattenkokille angeordnet ist. In der internationalen Patentanmeldung WO 95/03904 wird jedoch eine Rohrkokille mit integrierter Schwingvorrichtung beschrieben. Nur das Gießrohr wird von der Schwingvorrichtung getragen und ist mit einem äußeren Gehäuse über eine untere und obere elastisch verformbare Dichtmembran derart verbunden, daß es in dem Gehäuse entlang der Gießachse schwingen kann, Die Dichtmembranen dichten hierbei um das Gießrohr eine ringförmige Kammer für eine Kühlflüssigkeit ab. Bei dieser Rohrkokille ist die Masse der zu oszillierenden Teile und damit der Leistungsaufwand stark reduziert.

In der CH 679380 ist ein Nachkühlteil einer Mehrstufenkokille beschrieben. Dieses Nachkühlteil umfaßt vier Eckprofile welchen den bereits erhärteten Strang führen. Zwischen den Eckprofilen sind Kühlplatten angeordnet die elastisch an die Seitenflächen des Strangs angedrückt werden und eine optimale Nachkühlung des erhärteten Strangs gewährleisten sollen.

Der vorliegenden Anmeldung liegt die Aufgabe zugrunde, eine kompakte Kokille mit nachbearbeitbaren Formplatten, insbesondere zum Gießen von Knüppel- und Bloomsträngen zu schaffen, welche sich hervorragend als Kokille mit integrierter Schwingvorrichtung ausbauen läßt.

Diese Aufgabe wird dadurch gelöst, daß die Formplatten in seitliche Öffnungen einer selbsttragenden Rahmenkonstruktion senkrecht zum Gießkanal verschiebbar eingepaßt sind. Die selbsttragende Rahmenkonstruktion bildet sozusagen ein selbsttragendes Skelett das die Formplatten zu einer kompakten, mechanisch stabilen Einheit zusammenfaßt und den Großteil der Kräfte aufnimmt. Schwere Stützplatten und schwere Abstützmittel können entfallen, so daß mit der erfindungsgemäßen Kokille, im Vergleich zu klassischen Plattenkokillen, bedeutende Gewichtsersparnisse erzielt werden können. Es ist besonders hervorzuheben, daß das als mechanisch stabile, selbsttragende Einheit ausgebildete Gießrohr in einer Kokille mit integrierter Schwingvorrichtung problemlos als schwingender Körper auszubilden ist.

In den seitlichen Öffnungen der Rahmenkonstruktion sind die Formplatten an ihren Seitenflächen derart geführt, daß sie nach innen verschiebbar sind, bis sie mit ihren Kanten bündig aneinanderliegen und sie einen geschlossenen Kanal ausbilden. Ein leichtes Nachstellen der Formplatten nach einer Nachbearbeitung ihrer Oberfläche ist hierdurch problemlos möglich.

Die Rahmenkonstruktion umfaßt einen oberen Rahmen mit einer Durchgangsöffnung welche leicht größer als der Querschnitt des Gießkanals am Kokilleneintritt ist, einen unteren Rahmen mit einer Durchgangsöffnung welche leicht größer als der Querschnitt des Gießkanals am Kokillenaustritt ist, sowie Eckprofile welche den oberen Rahmen mit dem unteren Rahmen verbinden, In diesem Rahmen wird jede der Öffnungen für die Formplatten seitlich durch zwei Eckprofile, nach oben durch den oberen Rahmen und nach unten durch den unteren Rahmen begrenzt. Der obere und untere Rahmen bilden hierbei ausgezeichnete Angriffspunkte für eine Schwingvorrichtung.

In einer bevorzugten Ausführung sind die Seitenflächen der Formplatten mittels eines umlaufenden O-Rings seitlich an den Seitenflächen der Öffnungen der Rahmenkonstruktion abgedichtet. Hierdurch wird ein abgedichteter Rohrkörper gebildet, wobei die Formplatten nach einer Nachbearbeitung ihrer Oberfläche trotzdem problemlos nachstellbar sind. Dieser abgedichtete Rohrkörper kann, wie das einstückige Gießrohr einer Rohrkokille, direkt von einer Kühlflüssigkeit umströmt werden.

Die vorliegende Erfindung schlägt mehrere vorteilhafte Ausführungen für die Kühlung des Gießkanals vor.

In einer ersten Ausführung ist jede der seitlichen Öffnungen der Rahmenkonstruktion nach Außen durch einen Deckel derart verschlossen, daß zwischen eingesetzter Formplatte und Deckel mindestens eine Kühlkammer ausgebildet ist. Dies ist eine äußerst einfache Lösung Kühlkammern hinter den Formplatten auszubilden. Der in die Öffnung eingesetzte und an der Rahmenkonstruktion befestigte Deckel, verleiht hierbei der Rahmenkonstruktion zusätzliche Stabilität.

Die in die Rahmenkonstruktion eingesetzte Deckel stützen sich vorteilhaft stirnseitig auf die Formplatten ab, wobei Anpreßmittel direkt über die Deckel auf die Formplatte wirken. Alternativ kann der Deckel jedoch auf die Formplatte aufgeschraubt sein, wobei zwischen Formplatte und Deckel mindestens eine abgedichtete Kühlkammer ausgebildet ist und ein Abdichten der Formplatte in der Rahmenkonstruktion nicht mehr erforderlich ist.

In einer weiteren Ausführung ist über die Rahmenkonstruktion ein äußerer Mantel gestülpt der abgedichtet an einem oberen und unteren Rahmen der Rahmenkonstruktion anliegt, wobei zwischen den eingesetzten Formplatten und dem äußerem Mantel eine Kühlkammer ausgebildet ist. In dieser Ausführung ist die Kühlkammer also ringförmig um das aus Formplatten zusammengesetzte Gießrohr angeordnet. Hierdurch werden weniger Anschlüsse für das Kühlmedium benötigt und die Rahmenkonstruktion ist vom Kühlmedium umströmt. Ein weiterer Vorteil besteht darin, daß der äußere Mantel mit geringem Aufwand aus- und eingebaut werden kann, so daß die Formplatten leicht zugänglich sind.

Die erfindungsgemäße Kokille umfaßt vorteilhaft eine Schwingvorrichtung und eine Tragstruktur, wobei die Tragstruktur die Schwingvorrichtung und die Schwingvorrichtung die Rahmenkonstruktion trägt. Diese Schwingvorrichtung ist vorteilhaft als hydraulische Schwingvorrichtung mit Schwinghebel ausgebildet, wobei der Schwinghebel gelenkig in der Tragstruktur gelagert ist und gelenkig mit der Rahmenkonstruktion verbunden ist. Bei dieser Ausgestaltung der Kokille ist die große mechanische Stabilität der erfindungsgemäßen Rahmenkonstruktion von besonderem Vorteil.

Bildet die Kokille einen kreisbogenförmigen Gießkanal aus, so umfaßt die Schwingvorrichtung vorteilhaft ein Führungsglied das gelenkig mit der Tragstruktur und der Rahmenkonstruktion verbunden ist, wobei eine Gerade durch die Gelenkverbindungen zwischen Schwinghebel und Rahmenkonstruktion und Schwinghebel und Tragstruktur einerseits, und ein Gerade durch die Gelenkverbindungen zwischen Führungsglied und Rahmenkonstruktion und Führungsglied und Tragstruktur anderseits, sich im Krümmungszentrum des kreisbogenförmigen Gießstranges schneiden. Hierdurch schwingt das Gießrohr annähernd entlang der kreisbogenförmigen Achse des Gießstranges.

Die vorliegende Erfindung schlägt ebenfalls mehrere Lösungen für die Gestaltung der Zu- und Abflüsse des Kühlmediums vor.

In einer ersten Ausführung ist die Rahmenkonstruktion in ein Gehäuse eingesetzt ist und mit diesem über eine untere und obere elastisch verformbare Dichtmembran derart verbunden, daß um die Rahmenkonstruktion eine ringförmige Kammer für eine Kühlflüssigkeit abgegrenzt ist, wobei die Rahmenkonstruktion in dem Gehäuse entlang der Gießachse schwingen kann. Diese ringförmige Kammer ist vorteilhaft durch eine innere Dichtvorrichtung in einen unteren und oberen ringförmigen Kollektor unterteilt, welche mit einer Zulaufleitung, bzw. einer Rücklaufleitung für eine Kühlflüssigkeit verbunden sind. Die Rahmenkonstruktion mit abgedichtet eingesetzten Formplatten kann dann zum Beispiel von einem Wasserleitmantel umgeben sein der rundum die Rahmenkonstruktion einen Ringspalt abgrenzt welcher den unteren mit dem oberen ringförmigen Kollektor verbindet. Bei der beschriebenen Ausführung der Rahmenkonstruktion mit eingesetzten Deckeln oder aufgestülptem äußeren Mantel, sind die Kühlkammern der Formplatten jeweils über mindestens eine untere Öffnung mit dem unteren ringförmigen Kollektor und über mindestens eine obere Öffnung mit dem oberen ringförmigen Kollektor verbunden.

Die vorerwähnten elastisch verformbaren Dichtmembranen bestehen vorteilhaft aus einem gummielastischen Werkstoff mit Verstärkungseinlagen. Sie können jeweils eine umlaufende Ausbuchtung aufweisen, welche in die ringförmige Kammer hineinragt und sich vorteilhaft auf die Lebensdauer der Membrane auswirkt.

In einer weiteren Ausführung der Kühlung werden die Kühlkammern der Formplatten über flexible Zulauf- und Rücklaufanschlüsse mit einer Kühlflüssigkeit versorgt. Diese flexiblen Zulauf- und Rücklaufanschlüsse umfassen vorteilhaft Drehgelenkrohre welche kleine axiale und radiale Bewegungen des im Kreisbogen schwingenden Gießrohrs erlauben. Alternativ können jedoch auch Rollbalgstutzen aus gummielastischen Werkstoff eingesetzt werden, welche vorteilhaft parallel (bzw. tangential) zur Schwingrichtung eingebaut werden. Beide Ausführungen der flexiblen Zulauf- und Rücklaufanschlüsse zeichnen sich durch einen geringen Platzbedarf, sowie eine optimale Aufnahme der Schwingbewegungen aus.

Die flexiblen Zulauf- und Rücklaufanschlüsse können jedoch auch einen ringförmigen flexiblen Kollektor umfassen der die Rahmenkonstruktion umgibt. Ein solcher flexibler Kollektor wird zum Beispiel durch zwei übereinanderliegende ringförmige Membranen ausgebildet. Er kann vorteilhaft durch Trennwände in mehre Ringsegmente unterteilt sein. Es ist hervorzuheben, daß bei dieser Ausführung die Wassermassen, die durch die Schwingvorrichtung bewegt werden müssen, weitaus kleiner sind. Durch die Trennwände wird die Wasserverteilung zwischen den einzelnen Formplatten wesentlich verbessert.

In einer weiteren Ausführung der Kühlung werden die Kühlkammern der Formplatten über die Drehgelenke des Schwinghebels mit Kühlwasser versorgt. Bei dieser Ausführung müssen keine flexiblen Anschlußelemente für die Kühlmediumversorgung vorgesehen werden. Dies ermöglicht natürlich eine äußerst kompakte Bauart und vermindert die Gefahr eines Leitungsbruchs.

Die Formplatten weisen vorteilhaft in den Kühlkammern Kühlrippen auf. Die Kühlkammern können jedoch auch durch innere Kanäle im Körper der Formplatte ausgebildet werden. Die Rahmenkonstruktion kann ebenfalls innere Kanäle für eine Kühlflüssigkeit aufweisen.

Anhand der beigefügten Zeichnungen werden Ausführungsbeispiele der Erfindung erläutert.

Es zeigt:
- Figur 1:: einen Längsschnitt durch eine erste Ausführung einer erfindungsgemäßen Kokille;
- Figur 2:: einen Querschnitt entlang der Schnittebene 2-2 der Figur 1, wobei lediglich eine Hälfte der Kokille gezeigt wird;
- Figur 3:: einen Längsschnitt durch eine zweite Ausführung einer erfindungsgemäßen Kokille;
- Figur 4:: eine Draufsicht auf die Kokille der Figur 3;
- Figur 5:: : einen Längsschnitt durch eine weitere Ausführung einer erfindungsgemäßen Kokille;
- Figur 6:: einen Querschnitt entlang der Schnittebene 6-6 der Figur 5, wobei lediglich eine Hälfte der Kokille gezeigt wird;
- Figur 7:: einen Längsschnitt durch eine weitere Ausführung einer erfindungsgemäßen Kokille;
- Figur 8:: einen Querschnitt entlang der Schnittebene 8-8 der Figur 7;
- Figur 9:: einen Längsschnitt durch eine weitere Ausführung einer erfindungsgemäßen Kokille;
- Figur 10:: : einen Längsschnitt durch eine weitere Ausführung einer erfindungsgemäßen Kokille;
- Figur 11 und 12:: einen Schnitt durch erfindungsgemäße Rollbalgstutzen;
- Figur 13:: eine Seitenansicht einer erfindungsgemäßen Drehgelenk-verbindung;
- Figur 14:: eine Draufsicht auf die Drehgelenkverbindung der Figur 13;
- Figur 15:: einen teilweisen Längsschnitt durch eine weitere Ausführung einer erfindungsgemäßen Kokille;
- Figur 16:: eine teilweise gebrochene Draufsicht auf die Kokille der Figur 15.
- Figur 17:: einen teilweisen Längsschnitt durch eine weitere Ausführung einer erfindungsgemäßen Kokille;
- Figur 18:: eine teilweise gebrochene Draufsicht auf die Kokille der Figur 17.

Die Figuren 1 und 2 zeigen eine erste Ausführung einer erfindungsgemäßen Kokille für eine Stranggießanlage. Die Kokille weist einen Gießkanal 10 mit rechteckigem Querschnitt auf, welcher durch vier Formplatten 12 gebildet wird. Diese Formplatten 12 bestehen zum Beispiel aus reinem Kupfer oder aus einer Kupferlegierung, weisen also keine wesentliche Eigenstabilität auf. Erfindungsgemäß sind die vier Formplatten 12 in seitliche Öffnungen einer selbsttragenden und mechanisch starren Rahmenkonstruktion eingesetzt.

Diese selbsttragende Rahmenkonstruktion besteht im wesentlichen aus folgenden Teilen:
einem oberen Stahlrahmen 14 mit einer Durchgangsöffnung 16 welche leicht größer als der Querschnitt des Gießkanals 10 am Kokilleneintritt ist,
einem unteren Stahlrahmen 18 mit einer Durchgangsöffnung 20 welche leicht größer als der Querschnitt des Gießkanals 10 am Kokillenaustritt ist,
vier stählernen Eckprofilen 22 welche den oberen Rahmen 14 mit dem unteren Rahmen 18 verbinden.

Jede der vier seitlichen Öffnungen, in welche die vier Formplatten eingesetzt sind, ist somit seitlich durch zwei Eckprofile 18, nach oben durch den oberen Rahmen 14 und nach unten durch den unteren Rahmen 18 begrenzt. Man erkennt aus den Figuren 1 und 2, daß die paßgenau eingesetzten Formplatten 12 mit ihren vier Seitenflächen derart an der Rahmenkonstruktion anliegen, daß sie in den Öffnungen der Rahmenkonstruktion senkrecht zum Gießkanal verschiebbar sind, bis sie schlußendlich mit ihren Kanten bündig aneinanderliegen und einen geschloßenen Gießanal ausbilden. Ein leichtes Nachstellen der Formplatten 12 nach einer Nachbearbeitung ihrer Oberfläche ist hierdurch problemlos möglich.

Die Seitenflächen jeder der vier Formplatten 12 sind mittels eines umlaufenden O-Rings 24 seitlich an den Seitenflächen der Öffnungen der Rahmenkonstruktion abgedichtet. In Figur 2 erkennt man, daß die aneinanderliegenden Seitenkanten der Formplatten 12 formschlüssig ineinandergreifen und eine im Querschnitt "Z"-förmige Fuge 26 ausbilden. Hierdurch wird die Anpreßfläche zwischen den Platten vergrößert, und die Fugen 26 liegen im Gießkanal 10 außerhalb der Ecken.

Jede der seitlichen Öffnungen ist mit einem Deckel 28 versehen, welcher sich mit seiner Stirnfläche auf der entsprechenden Formplatte 12 abstützt. Geeignete Anpreßmittel, schematisch durch die Achsenstriche 30 angedeutet, stützen sich auf der Rahmenkonstruktion ab und pressen die Deckel 28 stirnseitig gegen die Formplatten 12. Hierdurch werden die vier, in den Öffnungen der Rahmenkonstruktion verschiebbaren Formplatten 12 fest zusammengepreßt um den Gießkanal 10 auszubilden. Geeignete Anpreßmittel sind zum Beispiel Gewindebolzen oder Klammern mit Andruckfedern und vorgespannte Gewindebolzen.

Die Rahmenkonstruktion mit eingesetzten Formplatten 12 und Deckel 28 bildet ein mechanisch stabiles, selbsttragendes Gießrohr welches, wie in der WO 95/03904 beschrieben, vorteilhaft von einem Schwinghebel einer hydraulischen Schwingvorrichtung getragen wird. In den Figuren 1 und 2 ist weder die Schwingvorrichtung, noch der Schwinghebel gezeigt. In Figur 1 erkennt man jedoch am oberen Rahmen 14 einen Lagerzapfen 32 für den Schwinghebel. Der Schwinghebel selbst ist zum Beispiel in den Figuren 15-18 gezeigt.

Das wie beschrieben zusammengesetzte Gießrohr wird von einem äußeren Kühlkasten 34 umgeben, der einen oberen Ringflansch 36 und einen unteren Ringflansch 38 aufweist. Dieser Kühlkasten 34 wird durch eine ortsfeste Tragstruktur getragen, welche in der Figur 1 zum Beispiel durch die Träger 35 angedeutet ist. Der obere Ringflansch 36 ist mittels einer elastisch verformbaren, ringförmigen Dichtmembrane 40 mit dem oberen Rahmen 14 verbunden. Der untere Ringflansch 38 ist ebenfalls mittels einer elastisch verformbaren, ringförmigen Dichtmembrane 42 mit dem unteren Rahmen 18 verbunden. Um das Gießrohr wird demnach eine ringförmige Kammer abgegrenzt, wobei das Gießrohr in dem Gehäuse entlang der Gießachse schwingen kann. Die Referenzzahl 44 bezeichnet eine Abdichtvorrichtung welche diese ringförmige Kammer in einen oberen Kollektor 46 und einen unteren Kollektor 48 unterteilt. Diese Abdichtvorrichtung umfaßt zum Beispiel eine segmentierte innere Ringplatte 50 am Gießrohr und eine äußere Ringplatte 52 am Gehäuse 34, welche mittels einer ringförmigen Labyrinth-Dichtung 54 derart ineinandergreifen, daß die innere Ringplatte 50 relativ zur äußeren Ringplatte 52 beweglich ist. Die Abdichtvorrichtung 44 könnte jedoch auch eine ringförmige, flexible Dichtmembrane umfassen. Über eine Zulaufleitung 56 wird der untere Kollektor 48 mit Kühlwasser versorgt. Dieses Kühlwassser strömt über Zulaufschlitze 60 in den Deckeln 28 in Kühlkammern 62, welche zwischen den Deckeln 28 und den Formplatten 12 ausgebildet sind. In den Kühlkammern 62 weisen die Formplatten vorteilhaft Kühlrippen 63 auf, welche die Wärmeaustauschfläche wesentlich vergrößern. Rücklaufschlitze 64 in den Deckeln 28 verbinden die Kühlkammern 62 mit dem oberen Kollektor 46. Über eine Rücklaufleitung 58 verläßt das Kühlwasser schlußendlich die Kokille.

Die elastischen Dichtmembranen 40, 42 bestehen vorteilhaft aus einem gummielastischen Werkstoff mit Verstärkungseinlagen, wie zum Beispiel Gewebeeinlagen und/oder Stahldrahteinlagen. In ihrem mittleren Bereich ist eine umlaufende Ausbuchtung angedeutet welche in die ringförmige Kammer hineinragt. Diese umlaufende Ausbuchtung wird durch das unter Druck stehende Kühlwasser in der ringförmigen Kammer nach außen gedrückt, wobei durch die umlaufende Ausbuchtung in der Membrane Druckspannungen entstehen. Diese Druckspannungen wirken den durch die Schwingbewegung des Gießrohrs entstehenden Zugbeanspruchungen in der Membrane entgegen, was sich vorteilhaft auf die Lebensdauer der Membrane auswirkt. Die Referenzzahlen 66 zeigen stabförmige Führungselemente welche horizontale Zug- oder Druckkräfte auf das Gehäuse 34 übertragen, die Schwingfreiheit des Gießrohrs jedoch nicht beeinträchtigen.

Die Figuren 3 und 4 zeigen eine weitere Ausführung einer erfindungsgemäßen Kokille für eine Stranggießanlage. Diese Ausführung unterscheidet sich von der Ausführung der Figuren 1 und 2 im wesentlichen durch folgende Punkte. Der obere und unter Kollektor 46, 48 der Figur 1 sind als flexible Ringkollektoren 46', 48' ausgebildet. Letztere sind zwischen den oberen Rahmen 14 und einen oberen Ringflansch 36' des Gehäuses 34', bzw. den unteren Rahmen 18 und einen unteren Ringflansch 38' des Gehäuses 34' montiert. Kanäle 60' im unteren Rahmen 18 verbinden den unteren flexiblen Ringkollektor 48' mit den Kühlkammern 62. Die Deckel 28' verschließen die Kühlkammern 62 der Formplatten 12 kühlwasserdicht. Kanäle 64' im oberen Rahmen 14 verbinden den oberen flexiblen Ringkollektor 46' mit den Kühlkammern 62. Die flexiblen Ringkollektoren 46', 48' sind vorteilhaft durch vier Trennwände 47' in vier Ringsegmente unterteilt. Jeder dieser Ringsegmente ist einer der vier Kühlkammern 62 zugeordnet und ist mit einem separaten Zulaufkanal 58' im unteren Ringflansch 38', bzw. mit einen separaten Rücklaufkanal 56' im oberen Ringflansch 36' verbunden. Hierdurch wird eine gleichmäßige Verteilung des Kühlwassers auf die vier Kühlkammern 62 erreicht. Die flexiblen Ringkollektoren 46', 48' werden vorteilhaft durch jeweils zwei übereinanderliegende ringförmige Membranen ausgebildet. Diese Membranen können zum Beispiel wie die beschriebenen elastischen Dichtmembranen 40, 42 der Figur 1 ausgebildet sein. Wie in Figur 3 angedeutet können die Membranen von außen mit einer Kühlflüssigkeit besprüht werden, was sich vorteilhaft auf ihre Lebensdauer auswirkt. In Figur 4 erkennt man, daß die Eckprofile innere Kühlkanäle 23 aufweisen, welche ebenfalls vom Kühlwasser durchströmt werden.

Die Figuren 5 und 6 zeigen eine weitere Ausführung einer erfindungsgemäßen Kokille für eine Stranggießanlage. Diese Ausführung unterscheidet sich von der Ausführung der Figuren 3 und 4 im wesentlichen durch folgende Punkte. Die flexiblen Ringkollektoren 46', 48' sind durch flexible Anschlußstutzen 80 ersetzt, welche jeweils über ein trichterförmiges Anschlußstück 82 direkt in die Kühlkammern 62 einmünden. Diese flexible Anschlußstutzen sind vorteilhaft als Rollbalgstutzen aus einem gummielastischen Werkstoff ausgebildet.

In den Figuren 11 und 12 sind diese Rollbalgstutzen 80 im Detail gezeigt. Mann erkennt einen ringförmigen Balg 84 der einen trichterförmigen Körper 86 mit einem zylindrischen Körper 88 verbindet. Vertikale und horizontale Bewegungen des Anschlußstücks 82 werden hierbei durch ein Abrollen des ringförmigen Balgs 84 auf dem zylindrischen Körper 88 aufgenommen. Falls der in der Kokille zur Verfügung stehende Platz es erlaubt, werden die Rollbalgstutzen 80 vorzugsweise parallel zur Schwingrichtung installiert, wie in Figur 12 gezeigt.

Die Figuren 13 und 14 zeigen eine interessante Variante zu den Rollbalgstutzen 80. Das schwingende Gießrohr ist in diesen Figuren mittels Drehgelenkrohren 90 an einen Kühlkreislauf angeschlossen. Diese Drehgelenkrohre 90 umfassen vorteilhaft drei zylindrische Drehgelenke 92, 94, 96, welche derart angeordnet sind, daß sie sowohl vertikale, als auch horizontale Bewegungen des Gießrohrs in der Ebene der Figur 13 aufnehmen. Das Gießrohr kann demnach in der Ebene der Figur 13 entlang einer Kreisbahn schwingen.

Es ist weiterhin hervorzuheben, daß die Formplatten 12' der Kokille nach Figur 5 und 6 einstückig mit integrierter Kühlkammer 62 ausgeführt sind. Diese Formplatten 12' können ohne Abdichtungsmittel in die seitlichen Öffnungen der Rahmenkonstruktion eingesetzt werden. Die Kühlkammer 62 kann hierbei, wie in Figur 6 gezeigt, als eingegossener Hohlraum mit Kühlrippen ausgebildet sein. Sie kann jedoch ebenfalls durch mehre gebohrte Kanäle ausgebildet werden.

Die Figuren 7 und 8 zeigen eine weitere Ausführung einer erfindungsgemäßen Kokille für eine Stranggießanlage. Diese Ausführung unterscheidet sich von der Ausführung der Figuren 5 und 6 im wesentlichen durch folgende Punkte. Die einzelnen Öffnungen in der Rahmenkonstruktion sind nicht durch separate Deckel verschlossen, sondern ein äußerer Mantel 100 ist über die Rahmenkonstruktion gestülpt und liegt abgedichtet an dem oberen Rahmen 14 und dem unteren Rahmen 18 der Rahmenkonstruktion an, wobei zwischen den eingesetzten Formplatten 12 und dem äußerem Mantel 100 eine ringförmige Kühlkammer 62' ausgebildet ist. Dieser äußere Mantel 100 wird zum Beispiel durch einen stirnseitigen Befestigungsflansch 18' am unteren Rahmen 18 gehalten. Ein ringförmige Zulaufkollektor 102 und ein ringförmige Rücklaufkollektor 104 werden jeweils durch eine ringförmige Ausbuchtung des äußeren Mantels 100 gebildet. Ein wesentlicher Vorteil dieser Ausführung mit äußeren Mantel 100 besteht darin, daß weniger Anschlüsse für das Kühlmedium benötigt werden und auch die Eckprofile der Rahmenkonstruktion vom Kühlmedium umströmt sind. Ein weiterer Vorteil besteht darin, daß der äußere Mantel 100 mit geringem Aufwand aus- und eingebaut werden kann, so daß die Formplatten leicht zugänglich sind.

Die Figur 9 zeigt eine Abwandlung der Ausführung der Kokille nach Figur 5. Die Formplatten 12" sind nicht einstückig ausgefü0hrt, sondern mit einem Deckel 28" stirnseitig abgedichtet verschlossen. Die Deckel 28" können zusätzliche Stege aufweisen, welche in der Kühlkammer einen serpentinenförmigen Kanal 63 abgrenzen. Dieser Kanal 63 gewährleistet, daß die Formplatte möglichst gleichmäßig gekühlt wird. Zugleich stützen die Stege die bei großen Formplatten ab und verhindern somit, falls erforderlich, ein Ausbuchten bei größeren Formplatten.

Die Figur 10 zeigt eine Abwandlung der Ausführung der Kokille nach Figur 7. Der äußere Mantel 100' weist einen serpentinenförmigen Steg 101 auf, welcher in der ringförmigen Kühlkammer einen serpentinenförmigen Kanal für das Kühlwasser ausbildet. Dieser Kanal gewährleistet ebenfalls, daß die Formplatten 12 möglichst gleichmäßig gekühlt werden.

Die Figuren 15 und 16 zeigen eine besonders interessante Ausführung der Kühlwasserversorgung der Kokille. Das zusammengesetzte Gießrohr ist in einen gabelförmigen Schwinghebel 200 eingehängt. Dieser Schwinghebel 200 weist ein erstes Paar Drehgelenke 202 auf die den Schwinghebel 200 mit einem feststehenden Gehäuse 34" der Kokille verbinden. Ein zweites Paar Drehgelenke 204 verbindet den Schwinghebel 200 gelenkig mit dem äußeren Mantel 100 des Gießrohrs. Sowohl in die Drehgelenke 202, als auch in die Drehgelenke 204 sind Drehgelenkrohre 202', bzw. 204' eingebaut, welche über einen inneren Kanal 206 im Schwinghebel 200 miteinander verbunden sind. Die Drehgelenkrohre 204' münden in den Kühlraum 62'. An die drehfest am Gehäuse 34" befestigten Drehgelenkrohre 202' werden hingegen Rücklaufrohre, bzw. Zulaufrohre für die Kühlflüssigkeit angeschlossen. In der Ausführung nach Figur 15 und 16 werden an die beiden Drehrohre 202' ausschließlich Rücklaufrohre angeschlossen. Der Kühlwasserzulauf erfolgt nämlich nach dem gleichen Prinzip über zwei Führungsglieder die ebenfalls gelenkig mit dem feststehenden Gehäuse der Kokille einerseits und dem äußeren Mantel 100 des Gießrohrs anderseits verbunden sind.

Es bleibt festzustellen, daß bei einem kreisbogenförmigen Gießkanal, die Achsen durch die Gelenkverbindungen des Schwinghebels 200 und die Achsen durch die Gelenkverbindungen des Führungsglieds 210 sich im Krümmungszentrum des kreisbogenförmigen Gießstranges schneiden sollen.

Die Figuren 17 und 18 zeigen die Anwendung der oben beschriebenen Lösung bei einer Kokille mit mehreren separaten Kühlkammern 62. Die Drehgelenkrohre 204' sind in dieser Ausführung drehfest mit der Rahmenkonstruktion verbunden. Sie münden in einen umlaufenden Zulaufkollektor 222, bzw. Rücklaufkollektor 220, welcher ebenfalls fest mit der Rahmenkonstruktion verbunden ist. Aus diesem Zulauf- bzw. Rücklaufkollektor führen Stichleitungen 224 in die einzelnen Kühlkammern 62.

Es bleibt anzumerken, daß die beschriebenen Kokilllen alle, wie in Figur 5 angedeutet, sehr einfach mit einem elektromagnetischen Rührer 300 ausgestattet werden können

## Patentansprüche

1. Stranggießkokille mit einem Gießkanal (10) der durch Formplatten (12) ausgebildet wird, **gekennzeichnet durch** eine selbsttragende Rahmenkonstruktion mit seitlichen Öffnungen für die Formplatten (12), umfassend:
einen oberen Rahmen (14) mit einer Durchgangsöffnung (16) welche leicht größer als der Querschnitt des Gießkanals (10) am Kokilleneintritt ist, einen unteren Rahmen (18) mit einer Durchgangsöffnung (20) welche leicht größer als der Querschnitt des Gießkanals (10) am Kokillenaustritt ist, Eckprofile (22) welche den oberen Rahmen (14) mit dem unteren Rahmen (18) verbinden;
wobei jede der seitlichen Öffnungen seitlich durch zwei Eckprofile (22), nach oben durch den oberen Rahmen (14) und nach unten durch den unteren Rahmen (18) begrenzt ist; und
wobei die Formplatten (12) in die seitlichen Öffnungen der Rahmenkonstruktion eingepaßt und an ihren Seitenflächen an den Eckprofilen und Rahmen (14, 18) derart geführt sind, daß sie senkrecht zum Gießkanal (10) verschiebbar sind, bis sie mit komplementär gestalteten Längskanten ineinandergreifen um den Gießkanal (10) auszubilden.

2. Kokille nach Anspruch 1, dadurch gekennzeichnet, daß die Seitenflächen der Formplatten (12) mittels eines umlaufenden O-Rings (24) seitlich an den Seitenflächen der Öffnungen der Rahmenkonstruktion abgedichtet sind.

3. Kokille nach Anspruch 1 oder 2, dadurch gekennzeichnet, daß die Längskanten zwei nebeneinanderliegender Formplatten (12) formschlüssig ineinandergreifen.

4. Kokille nach einem der Ansprüche 1 bis 3, dadurch gekennzeichnet, daß jede der seitlichen Öffnungen nach außen durch einen Deckel (28) derart verschlossen ist, daß zwischen eingesetzter Formplatte und Deckel (28) mindestens eine Kühlkammer (62) ausgebildet ist.

5. Kokille nach Anspruch 4, dadurch gekennzeichnet, daß sich der Deckel (28) stirnseitig auf die Formplatte abstützt und Anpreßmittel über den Deckel (28) auf die Formplatte wirken.

6. Kokille nach einem der Ansprüche 1 bis 3, dadurch gekennzeichnet, daß auf die Formplatte ein Deckel (28) abgedichtet aufgeschraubt ist, wobei zwischen Formplatte und Deckel (28) mindestens eine Kühlkammer ausgebildet ist.

7. Kokille nach einem der Ansprüche 1 bis 3, dadurch gekennzeichnet, daß über die Rahmenkonstruktion ein äußerer Mantel (100) gestülpt ist der abgedichtet an einem oberen und unteren Rahmen der Rahmenkonstruktion anliegt, wobei zwischen den eingesetzten Formplatten (12) und dem äußerem Mantel (100) eine Kühlkammer ausgebildet ist

8. Kokille nach einem der Ansprüche 1 bis 7, gekennzeichnet durch eine Schwingvorrichtung und eine Tragstruktur (35), wobei die Tragstruktur die Schwingvorrichtung und die Schwingvorrichtung die Rahmenkonstruktion trägt.

9. Kokille nach Anspruch 8, dadurch gekennzeichnet,
daß die Schwingvorrichtung einen Schwinghebel (200) umfaßt der gelenkig in der Tragstruktur gelagert ist und gelenkig mit der Rahmenkonstruktion verbunden ist.

10. Kokille nach Anspruch 8, gekennzeichnet durch
einen kreisbogenförmigen Gießkanal (10) zum Gießen eines kreisbogenförmigen Gießstranges,
ein Führungsglied (210) das gelenkig mit der Tragstruktur und der Rahmenkonstruktion verbunden ist, wobei eine Gerade durch die Gelenkverbindungen zwischen Schwinghebel (200) und Rahmenkonstruktion und Schwinghebel (200) und Tragstruktur einerseits, und eine Gerade durch die Gelenkverbindungen zwischen Führungsglied (210) und Rahmenkonstruktion und Führungsglied (210) und Tragstruktur anderseits, sich im Krümmungszentrum des kreisbogenförmigen Gießstranges schneiden,

11. Kokille nach einem der Ansprüche 8 bis 10, dadurch gekennzeichnet,
daß die Rahmenkonstruktion in einen Kühlkasten eingesetzt ist und mit diesem über eine untere und obere elastisch verformbare Dichtmembran derart verbunden ist, daß um die Rahmenkonstruktion eine ringförmige Kammer für eine Kühlflüssigkeit abgegrenzt ist, wobei die Rahmenkonstruktion in dem Kühlkasten entlang der Gießachse schwingbar ist.

12. Kokille nach Anspruch 11, dadurch gekennzeichnet, daß
die ringförmige Kammer durch eine innere Dichtvorrichtung in einen unteren und oberen ringförmigen Kollektor unterteilt ist, wobei diese unteren und oberen ringförmigen Kollektoren mit einer Zulaufleitung (56), bzw. einer Rücklaufleitung (58) für eine Kühlflüssigkeit verbunden sind.

13. Kokille nach Anspruch 12, dadurch gekennzeichnet, daß
die Rahmenkonstruktion von einem Wasserleitmantel umgeben ist der rundum die Rahmenkonstruktion einen Ringspalt abgrenzt welcher den unteren mit dem oberen ringförmigen Kollektor verbindet.

14. Kokille nach Anspruch 12 und einem der Ansprüche 4 bis 7, dadurch gekennzeichnet, daß
die Kühlkammern der Formplatten (12) jeweils über mindestens eine untere Öffnung mit dem unteren ringförmigen Kollektor und über mindestens eine obere Öffnung mit dem oberen ringförmigen Kollektor verbunden sind.

15. Kokille nach einem der Ansprüche 11 bis 14, dadurch gekennzeichnet, daß die elastisch verformbaren Dichtmembranen (42) aus einem gummielastischen Werkstoff mit Verstärkungseinlagen bestehen.

16. Kokille nach Anspruch 15, dadurch gekennzeichnet, daß die elastisch verformbaren Dichtmembranen (42) jeweils eine umlaufende Ausbuchtung aufweisen welche in die ringförmige Kammer hineinragt.

17. Kokille nach einem der Ansprüche 4 bis 7, dadurch gekennzeichnet, daß die Kühlkammern (62) der Formplatten (12) über den Schwinghebel mit Kühlwasser versorgt werden.

18. Kokille nach einem der Ansprüche 4 bis 7, dadurch gekennzeichnet, daß die Kühlkammern (62) der Formplatten (12) über flexible Zulauf- und Rücklaufanschlüsse mit einer Kühlflüssigkeit beaufschlagt werden.

19. Kokille nach Anspruch 18, dadurch gekennzeichnet, daß die flexiblen Zulauf- und Rücklaufanschlüsse Gelenkrohre umfassen.

20. Kokille nach Anspruch 18, dadurch gekennzeichnet, claß die flexiblen Zulauf- und Rücklaufanschlüsse Rollbalgstutzen aus gummielastischen Werkstoff umfassen.

21. Kokille nach Anspruch 20, dadurch gekennzeichnet, daß die Rollbalgstutzen parallel zur Schwingrichtung eingebaut sind.

22. Kokille nach Anspruch 18, dadurch gekennzeichnet, dlaß die flexiblen Zulauf- und Rücklaufanschlüsse einen ringförmigen flexiblen Kollektor umfassen der die Rahmenkonstruktion umgibt und durch zwei übereinanderliegende ringförmige Membranen ausgebildet wird.

23. Kokille nach Anspruch 22, dadurch gekennzeichnet, daß der ringförmige flexible Kollektor durch Trennwände in mehre Ringsegmente unterteilt ist.

24. Kokille nach einem der Ansprüche 17 bis 23, dadurch gekennzeichnet, daß der obere und untere Rahmen Anschlußkanäle für das Kühlmedium aufweist welche in die Kühlkammern (62) der Formplatten (12) einmünden.

25. Kokille nach einem der Ansprüche 1 bis 24, dadurch gekennzeichnet, daß die Formplatten (12) in den Kühlkammern (62) Kühlrippen aufweisen.

26. Kokille nach einem der Ansprüche 1 bis 25, dadurch gekennzeichnet, daß die Formplatten (12) interne Kanäle für eine Kühlflüssigkeit aufweisen.

27. Kokille nach einem der Ansprüche 1 bis 26, dadurch gekennzeichnet, daß die Rahmenkonstruktion interne Kanäle für eine Kühlflüssigkeit aufweist.

## Claims

1. Continuous casting mould with a casting channel (10) formed by mould plates (12), **characterised by** a self-supporting framework with lateral openings for the mould plates (12), comprising:
an upper frame (14) with a passage opening (16) which is slightly larger than the cross-section of the casting channel (10) at the entrance to the mould,
a lower frame (18) with a passage opening (20) which is slightly larger than the cross-section of the casting channel (10) at the exit from the mould,
corner sections (22) which join the upper frame (14) to the lower frame (18),
each of the lateral openings being bounded at the sides by two corner sections (22), at the top by the upper frame (14) and at the bottom by the lower frame (18); and
wherein the mould plates (12) are fitted in the lateral openings of the framework and guided with their lateral faces at the corner sections and frames (14, 18) in such a way, that they are slidable perpendicular to the casting channel (10), until they positively engage with complementary formed longitudinal edges to perform the casting channel (10).

2. Mould according to claim 1, characterised in that the side faces of the mould plates (12) are laterally sealed against the side faces of the openings of the framework by means of a circumferential O-ring (24).

3. Mould according to claim 1 or 2, characterised in that the longitudinal edges of two adjacent mould plates (12) engage positively with each other.

4. Mould according to one of claims 1 to 3, characterised in that each of the lateral openings is closed outwardly by a cover (28) in such a way that at least one cooling chamber (62) is formed between the fitted mould plate and the cover (28).

5. Mould according to claim 4, characterised in that the cover (28) rests with its face on the mould plate and means of applying pressure act on the mould plate via the cover (28).

6. Mould according to one of claims 1 to 3, characterised in that a cover (28) is bolted and sealed onto the mould plate, at least one cooling charnber being formed between the mould plate and the cover (28).

7. Mould according to one of claims 1 to 3, characterised in that an external jacket (100) is placed over the framework, which butts in a sealed manner against an upper and a lower frame of the framework, a cooling chamber being formed thereby between the fitted mould plates (12) and the external jacket (100).

8. Mould according to one of claims 1 to 7, characterised by an oscillator and a supporting structure (35), with the supporting structure bearing the oscillator and the oscillator bearing the framework.

9. Mould according to claim 8, characterised in that the oscillator comprises an oscillating lever (200) which is mounted in an articulated manner in the supporting structure and is joined in an articulated manner to the framework.

10. Mould according to claim 8, characterised by
a curved casting channel (10) for casting a curved strand,
a guide member (210) which is joined in an articulated manner to the supporting structure and the framework, a straight line through the swivel joints between the oscillating lever (200) and the framework and between the oscillating lever (200) and the supporting structure on the one hand and a straight line through the swivel joints between the guide member (210) and the framework and between the guide member (210) and the supporting structure on the other hand intersecting in the centre of curvature of the curved strand.

11. Mould according to one of claims 8 to 10, characterised in that
the framework is placed in a cooling box and joined to it by means of an upper and a lower elastically deformable sealing membrane in such a way that a ring-shaped coolant chamber is delimited around the framework, the framework being capable of oscillation in the cooling box along the axis of casting.

12. Mould according to claim 11, characterised in that
the ring-shaped chamber is divided by an internal sealing device into a lower and an upper ring-shaped collector, these lower and upper ring-shaped collectors being joined to a coolant feed line (56) and a coolant return line (58) respectively.

13. Mould according to claim 12, characterised in that
the framework is surrounded by a water conducting jacket which all around the framework delimits an annular gap which joins the lower ring-shaped collector to the upper one.

14. Mould according to claim 12 and one of claims 4 to 7, characterised in that
the mould plate (12) cooling chambers are each joined via at least one lower opening to the lower ring-shaped collector and via at least one upper opening to the upper ring-shaped collector.

15. Mould according to one of claims 11 to 14, characterised in that the elastically deformable sealing membranes (42) are made of an elastomeric material with reinforcing plies.

16. Mould according to claim 15, characterised in that the elastically deformable sealing membranes (42) are each provided with a circumferential bulge which projects into the ring-shaped chamber.

17. Mould according to one of claims 4 to 7, characterised in that the mould plate (12) cooling chambers (62) are supplied with cooling water via the oscillating lever.

18. Mould according to one of claims 4 to 7, characterised in that the mould plate (12) cooling chambers (62) are fed with a coolant via flexible feed and return lines.

19. Mould according to claim 18, characterised in that the flexible feed and return connections comprise swivel-mounted tubes.

20. Mould according to claim 18, characterised in that the flexible feed and return connections comprise rolling-bellows connectors made of an elastomeric material.

21. Mould according to claim 20, characterised in that the rolling-bellows connectors are fitted parallel to the direction of oscillation.

22. Mould according to claim 18, characterised in that the flexible feed and return connections comprise a ring-shaped flexible collector which surrounds the framework and is formed by two ring-shaped membranes placed one above the other.

23. Mould according to claim 22, characterised in that the ring-shaped flexible collector is divided by partitions into a plurality of ring segments.

24. Mould according to one of claims 17 to 23, characterised in that the upper and lower frames are provided with connecting channels for the coolant which run into the cooling chambers (62) of the mould plates (12).

25. Mould according to one of claims 1 to 24, characterised in that the mould plates (12) are provided with cooling fins in the cooling chambers (62).

26. Mould according to one of claims 1 to 25, characterised in that the mould plates (12) are provided with internal channels for a coolant.

27. Mould according to one of claims 1 to 26, characterised in that the framework is provided with internal channels for a coolant.

## Revendications

1. Lingotière de coulée continue, dotée d'un canal de coulée (10) qui est formé par des plaques façonnées (12), caractérisée par une structure de cadre autoportante dotée d'ouvertures latérales pour les plaques façonnées (12), et qui comprend :
- un cadre supérieur (14) doté d'une ouverture de passage (16) qui est légèrement plus grande que la section transversale du canal de coulée (10) à l'entrée de la lingotière, un cadre inférieur (18) doté d'une ouverture de passage (20) qui est légèrement plus grande que la section transversale du canal de coulée (10) à la sortie de la lingotière, des profilés de coin (22) qui relient le cadre supérieur (14) au cadre inférieur (18);
- chacune des ouvertures latérales étant délimitée latéralement par deux profilés de coin (22), dans le haut par le cadre supérieur (14) et dans le bas par le cadre inférieur (18); et
- les plaques façonnées (12) étant insérées dans les ouvertures latérales de la structure de cadre et étant guidées par leurs surfaces latérales sur les profilés de coin et-sur les cadres (14, 18) de manière à pouvoir coulisser perpendiculairement au canal de coulée (10), jusqu'à s'engager l'une dans l'autre par des côtés longitudinaux de forme complémentaire pour former le canal de coulée (10).

2. Lingotière selon la revendication 1, caractérisée en ce que latéralement, les surfaces latérales des plaques façonnées (12) sont rendues étanches vis-à-vis des surfaces latérales des ouvertures de la structure de cadre au moyen d'un joint torique (24) périphérique.

3. Lingotière selon la revendication 1 ou 2, caractérisée en ce que les bords longitudinaux de deux plaques façonnées (12) contiguës s'engagent l'un dans l'autre en correspondance de forme.

4. Lingotière selon l'une des revendications 1 à 3, caractérisée en ce que chacune des ouvertures latérales est fermée vers l'extérieur par un couvercle (28) de telle sorte qu'au moins une chambre de refroidissement (62) soit formée entre la plaque façonnée insérée et le couvercle (28).

5. Lingotière selon la revendication 4, caractérisée en ce que le couvercle (28) s'appuie frontalement sur la plaque façonnée et que des moyens de pressage agissent sur la plaque façonnée par l'intermédiaire du couvercle (28).

6. Lingotière selon l'une des revendications 1 à 3, caractérisée en ce qu'un couvercle (28) est vissé de manière étanche sur la plaque façonnée, et au moins une chambre de refroidissement est formée entre la plaque façonnée et le couvercle (28).

7. Lingotière selon l'une des revendications 1 à 3, caractérisée en ce qu'au-dessus de la structure de cadre est manchonnée une enveloppée extérieure (100) qui repose de manière étanche contre un cadre supérieur et un cadre inférieur de la structure de cadre, et une chambre de refroidissement est formée entre les plaques façonnées (12) insérées et l'enveloppe extérieure (100).

8. Lingotière selon l'une des revendications 1 à 7, caractérisée par un dispositif d'oscillation et une structure portante (35), la structure portante portant le dispositif d'oscillation et le dispositif d'oscillation portant la structure de cadre.

9. Lingotière selon la revendication 8, caractérisée en ce que le dispositif d'oscillation comprend un levier oscillant (200) qui est monté de manière articulée dans la structure portante et qui est relié de manière articulée à la structure de cadre.

10. Lingotière selon la revendication 8, caractérisée par :
- un canal de coulée (10) en forme d'arc de cercle pour la coulée d'un lingot de coulée continue en forme d'arc de cercle,
- un organe de guidage (210) qui est relié de manière articulée à la structure portante et à la structure de cadre, et une droite passant par les liaisons articulées du levier oscillant (200) et de la structure de cadre et du levier oscillant (200) et la structure portante, d'une part, et une droite passant par les liaisons articulées entre l'organe de guidage (210) et la structure de cadre et l'organe de guidage (210) et la structure portante, d'autre part, se coupent au centre de courbure du lingot de coulée continue en forme d'arc de cercle.

11. Lingotière selon l'une des revendications 8 à 10, caractérisée en ce que la structure de cadre est insérée dans un caisson de refroidissement et est reliée à ce dernier par l'intermédiaire d'une membrane d'étanchéité inférieure et d'une membrane d'étanchéité supérieure, élastiquement déformables, de telle sorte qu'une chambre annulaire pour un liquide de refroidissement est délimitée autour de la structure de cadre, et la structure de cadre peut osciller le long de l'axe de coulée dans le caisson de refroidissement.

12. Lingotière selon la revendication 11, caractérisée en ce que la chambre annulaire est divisée par un dispositif interne d'étancheité en un collecteur annulaire inférieur et un collecteur annulaire supérieur, ce collecteur annulaire inférieur et ce collecteur annulaire supérieur étant reliés par un conduit d'amenée (56) resp. par un conduit de sortie (58) pour un liquide de refroidissement.

13. Lingotière selon la revendication 12, caractérisée en ce que la structure de cadre est entourée par une enveloppe de guidage de l'eau, qui délimite autour de la structure de cadre un interstice annulaire qui relie le collecteur annulaire inférieur au collecteur annulaire supérieur.

14. Lingotière selon la revendication 12 et l'une des revendications 4 à 7, caractérisée en ce que les chambres de refroidissement des plaques façonnées (12) sont chacune reliées par au moins une ouverture inférieure au collecteur annulaire inférieur et par au moins une ouverture supérieure au collecteur annulaire supérieur.

15. Lingotière selon l'une des revendications 11 à 14, caractérisée en ce que les membranes d'étanchéité (42) élastiquement déformables sont constituées d'un matériau élastomère doté de garnitures de renfort.

16. Lingotière selon la revendication 15, caractérisée en ce que les membranes d'étanchéité (42) élastiquement déformables présentent chacune un creux périphérique qui pénètre dans les chambres annulaires.

17. Lingotière selon l'une des revendications 4 à 7, caractérisée en ce que les chambres de refroidissement (62) des plaques façonnées (12) sont alimentées en eau de refroidissement par l'intermédiaire du levier oscillant.

18. Lingotière selon l'une des revendications 4 à 7, caractérisée en ce que les chambres de refroidissement (62) des plaques façonnées (12) sont alimentées en liquide de refroidissement par des raccords flexibles d'amenée et de sortie.

19. Lingotière selon la revendication 18, caractérisée en ce que les raccords flexibles d'amenée et de sortie comprennent des tubes articulés.

20. Lingotière selon la revendication 18, caractérisée en ce que les raccords flexibles d'amenée et de sortie comprennent des raccords à soufflet roulant en un matériau élastomère.

21. Lingotière selon la revendication 20, caractérisée en ce que les raccords à soufflet roulant sont montés parallèlement à la direction d'oscillation.

22. Lingotière selon la revendication 18, caractérisée en ce que les raccords flexibles d'amenée et de sortie comprennent un collecteur flexible annulaire qui entourent la structure de cadre et qui est formé par deux membranes annulaires superposées.

23. Lingotière selon la revendication 22, caractérisée en ce que le collecteur flexible annulaire est divisé en plusieurs segments annulaires par des parois de séparation.

24. Lingotière selon l'une des revendications 17 à 23, caractérisée en ce que le cadre supérieur et le cadre inférieur présentent des canaux de raccordement pour le fluide de refroidissement, qui débouchent dans les chambres de refroidissement (62) des plaques façonnées (12).

25. Lingotière selon l'une des revendications 1 à 24, caractérisée en ce que les plaques façonnées (12) présentent des ailettes de refroidissement dans les chambres de refroidissement (62).

26. Lingotière selon l'une des revendications 1 à 25, caractérisée en ce que les plaques façonnées (12) présentent des canaux intérieurs pour un liquide de refroidissement.

27. Lingotière selon l'une des revendications 1 à 26, caractérisée en ce que la structure de cadre présente des canaux intérieurs pour un liquide de refroidissement.
